# EUROPÄISCHE PATENTSCHRIFT

(11) **EP 2 514 569 B1**
(45) Veröffentlichungstag und Bekanntmachung des Hinweises auf die Patenterteilung: **17.06.2015**
(21) Anmeldenummer: 12157423.0
(22) Anmeldetag: 29.02.2012
(51) Int. Cl.: B25D 17/06, B21C 37/08, B21C 37/15, B21C 37/30

(54) **Handwerkzeugmaschine und Herstellungsverfahren**
Handheld machine tool and production method
Machine-outil manuelle et procédé de fabrication

(30) Priorität: 19.04.2011 DE 102011007660
(43) Veröffentlichungstag der Anmeldung: 24.10.2012
(73) Patentinhaber: HILTI Aktiengesellschaft, 9494 Schaan (LI)
(72) Erfinder: Fünfer, Josef, 86343 Königsbrunn (DE)
(74) Vertreter: Hilti Aktiengesellschaft Corporate Intellectual Property

(56) Entgegenhaltungen:
- DE-A1- 3 307 482
- DE-A1- 4 215 288
- DE-A1- 10 321 863
- DE-A1- 19 713 154
- DE-A1-102009 016 047
- JP-A- 4 041 016

## Beschreibung

### GEBIET DER ERFINDUNG

Die vorliegende Erfindung betrifft eine Handwerkzeugmaschine, insbesondere eine Handwerkzeugmaschine mit einem motorgetriebenen pneumatischen Schlagwerk, wie aus der DE 19713154 A1 bekannt. Die Erfindung betrifft weiters ein Herstellungsverfahren der Handwerkzeugmaschine.

DE 4215288 A1 beschreibt einen Bohrhammer mit einem pneumatischen Schlagwerk. Das Schlagwerk hat einen topfförmigen Erreger, innerhalb dem ein Schläger angeordnet und geführt ist. Der Schläger schließt mit dem topfförmigen Erreger eine pneumatische Kammer ab, welche die Luftfeder zum Ankoppeln der Bewegung des Erregers an den Schläger bildet Der Erreger ist in einer rohrförmigen Führung aufgehängt, in welcher der Erreger angetrieben durch den Motor vor- und zurückschoben wird. Die Führung kann ein geschweißtes Rohr sein.

Bei einem motorgetriebenen pneumatischen Schlagwerk wird Schlagkolben in einem Führungsrohr periodisch durch eine Luftfeder beschleunigt und schlägt an einem vorderen Wendepunkt auf ein Werkzeug auf. Das Prinzip der Luftfeder setzt eine luftdichte Führung das Schlagkolbens in dem Führungsrohrs voraus. Diese darf auch nicht aufgrund der hohen mechanischen Belastung durch die Rückschläge oder die thermomechanischen Belastungen, das Schlagwerk erhitzt sich auf über 100 Grad Celsius, aussetzen. Ferner muss sich der Schlagkolben leichtgängig in dem Führungsrohr bewegen, um die relativ schwache Ankopplung des motorischen Antriebs über die Luftfeder nicht zu unterdrücken. Das Führungsrohr wird daher, um die mechanischen und thermomechanischen Eigenschaften sicherzustellen, mittels spanender Verfahren aus einem Vollzylinder oder einem Rohr mit geringerem Innendurchmesser hergestellt.

Das pneumatische Schlagwerk benötigt Belüftungsöffnungen in dem Führungsrohr, deren Durchmesser mit geringen Toleranzen vorgegeben sind. Die Öffnungen werden in das Führungsrohr gebohrt. Die an der Innenseite entstehenden scharfen Kanten müssen entgratet und gehohnt werden, um Dichtungen an dem Schlagkolben nicht zu verletzten. Aufgrund des erschwerten Zugangs zu der Innenseite erfolgt das Entgraten und Hohnen mechanisch und chemisch mit hohem Aufwand.

### OFFENBARUNG DER ERFINDUNG

Das erfindungsgemäße Herstellungsverfahren gemäß dem Anspruch 6 ermöglicht ein Einbringen der Öffnungen in das Führungsrohr, ohne nennbare Nachbearbeitungsschritte wie Hohnen, Entgraten etc. Das Herstellungsverfahren sieht vor Löcher in einen Blechstreifen einzubringen, den Blechstreifen zu einem Führungsrohr kalt umzuformen und Längskanten des Blechstreifens durch eine Naht miteinander materialschlüsslg zu verbinden und/oder durch eine Verzahnung formschlüssig zu verbinden. Anschließend wird ein kolbenförmiger Schläger in das Führungsrohr eingesetzt. Das erfindungsgemäße Verfahren stellt eine Abkehr von dem Vorurteil dar, das Führungsrohr müsse aus einem Vollkörper spanend hergestellt werden.

Ein Stanzstempel kann auf einer ersten Seite des Blechstreifens angesetzt werden, um die Löcher zu stanzen. Die erste Seite wird zu einer Innenseite des Rohrs umgeformt. Der Stanzeinzug auf der ersten Seite gewährt in einfacher Weise einen abgerundeten Lochrand. Beim Stanzen kann eine Vertiefung um ein Loch entstehend, der sogenannte Einzug, der häufig unerwünscht ist und daher durch geeignete Maßnahmen unterdrückt wird. Es wurde erkannt, dass der Einzug für diese Anwendung von Vorteil sein kann, weil sich ohne weitere Bearbeitungsschritte ein Lochrand ohne scharfe Kanten erzeugen lässt.

Eine Ausgestaltung sieht vor, dass das mit einer Naht geschlossene Rohr über einen Kalibrationskolben gezogen wird, dessen Umfang zwischen 0,5 % und 2 % größer als eine Breite zuvor umgebogenen Blechstreifens ist. Der Umfang des gebogenen Rohrs ist vorzugsweise etwas geringer als der benötigte Durchmesser für das endgültige Führungsrohr. Der Kalibrationskolben führt zu einer radialen Aufweitung des Rohrs, was neben einer Anpassung an eine Kreisform und geforderten Durchmesser, eine Versteifung des Rohrs durch die Streckung des Materials bewirkt.

Die erfindungsgemäße Handwerkzeugmaschine gemäß dem Anspruch 1 hat ein pneumatisches Schlagwerk. Das Schlagwerk umfasst einen motorgetriebenen Erreger, ein Führungsrohr und einen kolbenförmigen Schläger. Der kolbenförmige Schläger ist durch eine Innenseite des Führungsrohrs geführt und schließt in dem Führungsrohr mit dem Erreger eine Luftfeder ab. Der Erreger kann ebenfalls kolbenförmig sein und in dem Führungsrohr anliegend an dessen Innenseite geführt sein. Eine andere Ausgestaltung sieht einen topfförmigen Erreger vor, d.h. das Führungsrohr ist mit dem Erreger starr verbunden. Der Schläger bewegt sich in dem rohrförmigen Abschnitt des Erregers, welcher durch das Führungsrohr ausgebildet ist. Das Führungsrohr ist aus einem zu einem Rohr gebogenen Blechstreifen gebildet. Zwei gegenüberliegende Längskanten des Blechstreifens sind durch eine Naht und einen Formschluss in Umfangrichtung verbunden. Die Naht kann schraubenförmig um die Arbeitsachse gewunden sein. Es zeigt sich hierbei ein erhöhte Formstabilität des Führungsrohrs.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: eine Handwerkzeugmaschine;
- Fig. 2: ein Führungsrohr;
- Fig. 3: eine Detailansicht des Führungsrohrs im Längsschnitt;
- Fig. 4: eine Herstellungsstrasse für das Führungsrohr;
- Fig. 5: eine Kalibration des Führungsrohrs;
- Fig. 6 und 7: eine Herstellungsstrasse für ein Führungsrohr;
- Fig. 8: ein Führungsrohr;
- Fig. 9: ein Führungsrohr.

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1.** Der Bohrhammer **1** hat eine Werkzeugaufnahme **2,** in welche ein Schaftende **3** eines Werkzeug, z.B. eines des Bohrmeißels **4,** eingesetzt werden kann. Einen primären Antrieb des Bohrhammers **1** bildet ein Motor **5,** welcher ein Schlagwerk **6** und eine Abtriebswelle **7** antreibt. Ein Anwender kann den Bohrhammer **1** mittels eines Handgriffs **8** führen und mittels eines Systemschalters **9** den Bohrhammer **1** in Betrieb nehmen. Im Betrieb dreht der Bohrhammer **1** den Bohrmeißel **4** kontinuierlich um eine Arbeitsachse **10** und kann dabei den Bohrmeißel **4** in Schlagrichtung **11** längs der Arbeitsachse **10** in einen Untergrund schlagen.

Das Schlagwerk **6** ist ein pneumatisches Schlagwerk **6.** Ein Erreger **12** und ein Schläger **13** sind in dem Schlagwerk **6** längs der Arbeitsachse **10** beweglich geführt. Der Erreger **12** ist über einen Exzenter **14** oder einen Taumelfinger an den Motor **5** angekoppelt und zu einer periodischen, linearen Bewegung gezwungen. Eine Luftfeder gebildet durch eine pneumatische Kammer **15** zwischen Erreger **12** und Schläger **13** koppelt eine Bewegung des Schlägers **13** an die Bewegung des Erregers **12** an. Der Schläger **13** kann direkt auf ein hinteres Ende des Bohrmeißels **4** aufschlagen oder mittelbar über einen im Wesentlichen ruhenden Zwischenschläger **16** (Döpper) einen Teil seines Impuls auf den Bohrmeißel **4** übertragen. Das Schlagwerk **6** und vorzugsweise die weiteren Antriebskomponenten sind innerhalb eines Maschinengehäuses **17** angeordnet.

Der beispielhafte Erreger **12** ist als Kolben ausgeführt, der in dem zylindrischen Führungsrohr **20** vor- und zurück bewegt wird. Der Schläger **13** ist ebenfalls als Kolben ausgeführt. Sowohl der Erreger **12** als auch der Schläger **13** schließen mit ihren radialen Außenflächen luftdicht mit einer Innenfläche **21** des Führungsrohrs **20** ab. Das Führungsrohr **20** kann sich bis zu einem Lagerbock **22** für den Zwischenschläger **16** erstrecken. Das Führungsrohr **20** weist mehrere zur Arbeitsachse **10** radiale Öffnungen auf. Erste der Öffnungen **23** ermöglichen einen adiabatischen Druckausgleich der Luftfeder bei einem sich erwärmenden Gerät. Zweite der Öffnungen **24** belüften die pneumatische Kammer **15** und deaktivieren die Luftfeder, sobald der Schlagwerk **6** leer schlägt.

Das Führungsrohr **20** ist aus einem gebogenen Blechstreifen **25** hergestellt, das mit einer Schweißnaht **26** längs der Arbeitsachse **10** geschlossen ist (Fig. 2). Die Öffnungen **23, 24** sind beispielsweise in den Blechstreifen **25** gestanzt. Ein der Innenseite **21** des Führungsrohrs **20** ist vorzugsweise ein Stanzeinzug **27** (Fig.3). Die trichterförmige Aufweitung der Öffnung **23, 24,** welche beim Stanzen entstehen kann, führt zu einem sanften Lochrand. Gängig versucht man beim Stanzen einen Stanzeinzug zu vermeiden, bei dieser speziellen Anwendung ist ein schlecht schneidendes Stanzwerkzeug zu bevorzugen. Das Stanzwerkzeug wird vorzugsweise auf der Seite des Blechstreifens **25** angesetzt, die später zur Innenseite **21** des Führungsrohrs **20** wird. Anstelle eines Stanzens können die Öffnungen auch gebohrt werden, ein Senkbohrer oder eine Entgratklinge können eine dem Stanzeinzug **27** analoge trichterförmige Aufweitung erzeugen.

Ein Ausgangspunkt für die Herstellung eines Führungsrohrs **20** kann ein metallisches Endlosband **30** sein (Fig. 4). Eine Breite **31** des Endlosbandes **30** ist um etwa 0,5 % bis 2 % geringer als ein Umfang des herzustellenden Führungsrohrs **20.** Bevorzugte Materialien des Endlosbandes **30** sind weiche Stähle mit geringem Kohlenstoffgehalt, wie Federstähle, z.B. mit einem Kohlenstoffgehalt von weniger als 1 Gew.-%.

Das Endlosband **30** wird einer Stanze **40** zugeführt, die Löcher **41** in das Endlosband **30** stanzt. Die Stanze **40** drückt einen Stempel **42** oder mehrere Stempel von der ersten Seite **43** des Endlosbandes **30** auf eine gegenüberliegende zweite Seite **44** durch. Ein Stanzeinzug **45** ist auf der ersten Seite **43.** Der Stanzeinzug **45** ist eine etwa trichterförmige Vertiefung in dem Material des Endlosbandes **30,** welche beim Durchdrücken des Stempels **42** entsteht. Es werden vorzugsweise alternierend eine erste Reihe von ersten Löchern **41** mit einem ersten Durchmesser und eine zweite Reihe von zweiten Löchern **46** mit einem zweiten Durchmesser eingestanzt. Die Löcher **41, 46** einer Reihe sind im Wesentlichen auf einer Linie quer zur Längsrichtung des Endlosbandes **30** angeordnet. Der erste Durchmesser ist größer als 3 mm, beispielsweise größer als 5 mm, und bis zu 15 mm groß, beispielsweise bis 10 mm groß. In der ersten Reihe können beispielsweise zwischen 4 und 10 Löcher angeordnet sein. Der zweite Durchmesser ist deutlich kleiner, z.B. geringer als 1 mm. Ferner sind vorzugsweise nur ein oder zwei zweite Löcher **46** in der zweiten Reihe vorgesehen.

Eine Umformeinrichtung **50** mit einer Mehrzahl von Rollen **51** walzt das Endlosband **30** in mehreren Stufen zu einem endlosen Rohr **52.** Die erste Seite **43** mit dem Stanzeinzug **45** kommt dabei an der Innenseite des Rohrs **52** zum liegen. Die nach dem Umformen gegenüberliegenden Ränder **53** des Endlosbandes **30** werden miteinander verschweißt. Das Verschweißen kann beispielsweise per Induktion erfolgen. Eine entsprechende Schweißsonde **54** kann in den Bereich, in dem die beiden Ränder **53** sich zu berühren beginnen, gehalten sein. Durch das Verschweißen bildet sich eine Naht **55,** welche die beiden Ränder **53** materialschlüssig und luftdicht miteinander verbindet.

Das endlose Rohr **52** wird durch eine Schneideeinrichtung **60** zu einzelnen Führungsrohren **20** abgelängt. Das Führungsrohr **20** wird ein oder mehrfach über eine Kalibrationszylinder **70** oder Kalibrationskonus geschoben und dabei auf den gewünschten Umfang aufgeweitet. Der Umfang des Kalibrationszylinders **70** ist vorzugsweise perfekt kreisförmig und etwas größer als der innere Umfang des endlosen Rohrs. Anschließend werden der Erregerkolben **12** und der Schlagkolben **13** in das Führungsrohr **20** eingesetzt.

Eine weiteres Herstellungsverfahren beginnt mit einem Endlosband **80,** dessen Breite beispielsweise etwa der Länge des Führungsrohrs **20** entspricht (Fig. 6). Parallel zu den Rändern **81** des Endlosbandes **80** werden zwei Reihen von Löchern **41, 46** gestanzt. Die Eigenschaften der ersten Löcher **41** und der zweiten Löcher **46** werden gleich dem vorhergehenden Herstellungsverfahren gewählt. Der Stanzeinzug **45** ist für alle Löcher **41, 46** auf einer ersten Seite **82** des Endlosbandes **80.**

Eine Schneideinrichtung **90** zertrennt das Endlosband **80** in Blechstreifen **91.** Die Blechstreifen **91** können in der Form eines nicht-rechteckigen Parallelogramms sein. Die längeren Ränder **92** können in einem Winkel **93** von weniger als 90 Grad, z.B. zwischen 45 Grad und 80 Grad, zu den kürzeren Rändern **94** geneigt sein. Die Länge **95** der kürzeren Ränder **94** ist geringer als der Umfang des herzustellenden Führungsrohrs **20,** vorzugsweise zwischen 0,5 % bis 2 %. Eine Walzbiegeeinrichtung **100** walzt den Blechstreifen **91** zu einem Rohr **101** (Fig. 7). Die Walzbiegeeinrichtung **100** hat beispielsweise zwei parallele Führungswalzen **102, 103** auf denen der Blechstreifen **91** mit der zweiten Seite aufliegt. Eine Oberwalze **104** ist längs einer Einzugsrichtung **105** zwischen den Führungswalzen **102, 103** angeordnet und drückt die erste Seite **106** des Blechstreifens **91** in Richtung zu den zwei Führungswalzen **102, 103.** Der Eingriff der Oberwalze **104** zwischen die zwei Führungswalzen **102, 103** ist dem geforderten Krümmungsradius bzw. Durchmessers des Führungsrohrs **20** entsprechend eingestellt. Der Blechstreifen **91** wird mit den kürzeren Ränder **94** parallel zur Einzugseinrichtung **105** in die Walzbiegeeinrichtung **100** eingelegt. Die vorzugsweise schrägen, längeren Ränder **92** berühren sich nach dem Biegen. Anschließend werden die längeren Ränder **92** durch eine Naht **107** verbunden, z.B. verschweißt oder verklebt (Fig. 8). Die Naht **107** kann spiralförmig verlaufen.

Anschließend wird der Umfang des gebogenen Rohrs durch den Kalibrationszylinder **70** getrimmt (vgl. Fig. 5).

Die Blechstreifen **91** können mit einer ersten Verzahnung **108** an einem der längeren Rändern **94** und einer zweiten Verzahnung **109** an der anderen der längeren Ränder **94** versehen werden. Die Verzahnungen **108, 109** können in den Blechstreifen **91** gestanzt werden, oder beim Abtrennen durch die Schneideinrichtung **90** erzeugt werden. Die erste Verzahnung **108** ist formschlüssig zu der zweiten Verzahnung **109** ausgebildet. Vorzugsweise weiten sich die Zähne **110** zum Rand hin auf. Beim Biegen des Blechstreifens **91** zum Rohr **20** werden die beiden Verzahnungen **108, 109** miteinander in Eingriff gebracht (Fig. 9). Die sich aufweitenden Zähne **110** der ersten Verzahnung **108** können die zweite Verzahnung **109** hintergreifen. Es ergibt sich hierdurch ein Formschluss in Umfangsrichtung, welcher das Rohr mechanisch stabilisiert. Der hintergreifende Formschluss ermöglicht einen dichten Verschluss des Rohrs **20** in radialer Richtung. Die Verzahnung kann durch Verschweißen, Löten oder Kleben zusätzlich luftdicht verschlossen werden. Das Rohr kann durch den Kalibrationszylinder **70** getrimmt werden. Eine Verzahnung kann bei dem in Zusammenhang mit Figur 4 beschriebenen Verfahren in die Ränder **53** eingestanzt oder eingeprägt werden.

Die Belüftungsöffnungen können mittels eines Bohrers in das Blech gebohrt werden, bevor dieses zum Rohr gebogen wird. Vorzugsweise wird der Bohrer an der Seite des Blechs angesetzt, welche beim Biegen zur Innenseite des Rohrs wird. Ein Entgratbohrer oder Senkbohrer kann den Lochrand abrunden.

## Patentansprüche

1. Handwerkzeugmaschine mit einem pneumatischen Schlagwerk (**6**), das einen motorgetriebenen Erreger (**12**), ein Führungsrohr (**20**) und einen kolbenförmigen Schläger (**13**) aufweist, wobei der kolbenförmige Schläger (**13**) durch eine Innenseite (**21**) des Führungsrohrs (**20**), geführt ist und in dem Führungsrohr (**20**) mit dem Erreger (**12**) eine Luftfeder (**15**) abschließt, **dadurch gekennzeichnet, dass** das Führungsrohr (**20**) aus einem zu einem Rohr gebogenen Blechstreifen (**30**, **91**) gebildet ist, dessen zwei gegenüberliegende Längskanten (**53**, **92**) durch eine Naht (**55**, **107**) und/oder einen verzahnenden Formschluss (**108**, **109**) verbunden sind.

2. Handwerkzeugmaschine nach Anspruch 1, **dadurch gekennzeichnet, dass** die Naht schraubenförmig um die Arbeitsachse gewunden ist.

3. Handwerkzeugmaschine nach Anspruch 1 oder 2, **dadurch gekennzeichnet, dass** Belüftungsöffnungen (**23**, **24**) des Führungsrohrs (**20**) gestanzt sind.

4. Handwerkzeugmaschine nach Anspruch 3, dass ein Einzug (**27**) der gestanzten Belüftungsöffnungen (**23**, **24**) an der Innenseite (**21**) des Führungsrohrs (**20**) sind.

5. Handwerkzeugmaschine nach einem der vorhergehenden Ansprüche, **dadurch gekennzeichnet, dass** erste der Öffnungen (**24**) einen ersten Durchmesser und zweite der Öffnungen (**23**) einen zweiten gegenüber dem ersten Durchmesser größeren Durchmesser aufweisen, wobei die zweiten Öffnungen (**23**) gegenüber den ersten Öffnungen (**24**) in Schlagrichtung (**11**) des pneumatischen Schlagwerks (**6**) versetzt angeordnet sind.

6. Herstellungsverfahren einer Handwerkzeugmaschine mit den Schritten:
Einbringen von Löchern (**41**, **46**) in einen Blechstreifen (**30**,**91**),
Umformen des Blechstreifens (**30**, **91**) zu einem Rohr,
Verbinden von Längskanten (**53**, **92**) des umgeformten Blechstreifens (**30**, **91**) durch eine Naht (**55**,**107**) und/oder einen verzahnenden Formschluss (**108**, **109**) und
Einsetzen eines kolbenförmigen Schlägers (**13**) in das umfänglich durch die Naht (**55**, **107**) und/oder einen verzahnenden Formschluss (**108**, **109**) geschlossene Rohr (**20**), wobei der kolbenförmige Schläger (**13**) an der Innenseite (**21**) des Rohrs (**20**) anliegt.

7. Herstellungsverfahren nach Anspruch 6, **dadurch gekennzeichnet, dass** ein Stanzstempel auf einer ersten Seite (**43**, **82**) des Blechstreifens (**30**, **91**) angesetzt wird, um die Löcher (**41**, **46**) in den Blechstreifen (**30**, **91**) zu stanzen, und die erste Seite (**43**, **82**) zu einer Innenseite (**21**) des Rohrs (**20**) umgeformt wird.

8. Herstellungsverfahren nach Anspruch 6 oder 7, **dadurch gekennzeichnet, dass** die Längskanten (**53**, **92**) miteinander verschweißt werden.

9. Herstellungsverfahren nach einem der Ansprüche 6 bis 8, **dadurch gekennzeichnet, dass** das mit der Naht (**55**, **107**) geschlossene Rohr (**20**) über einen Kalibrationskolben (**70**) gezogen wird, dessen Umfang zwischen 0,5 % und 2 % größer als eine Breite (**31**, **95**) des Blechstreifens (**30**, **91**) ist.

## Claims

1. A hand-held power tool with a pneumatic striking mechanism (6), which comprises a motor-driven exciter (12), a guide tube (20) and a piston-shaped striker (13), the piston-shaped striker (13) being guided by the inside (21) of the guide tube (20) and in said guide tube (20), together with the exciter (12), delimiting a pneumatic spring (15), **characterized in that** the guide tube (20) is formed from a metal strip (30, 91) bent to form a tube, its two opposed longitudinal edges (53, 92) being joined together by a seam (55, 107) and/or by a positive closure (108, 109) achieved by means of interlocking teeth.

2. A hand-held power tool according to Claim 1, **characterized in that** the seam is wound in the form of a helix around the working axis.

3. A hand-held power tool according to Claim 1 or 2, **characterized in that** ventilation openings (23, 24) are punched in the guide tube (20).

4. A hand-held power tool according to Claim 3, **characterized in that** the punched ventilation openings (23, 24) have an indentation (27) on the inside (21) of the guide tube (20).

5. A hand-held power tool according to one of the preceding claims, **characterized in that** the first openings (24) have a first diameter, and the second openings (23) have a second diameter which is larger than the first diameter, the second openings (23) being disposed so as to be offset relative to the first openings (24) in striking direction (11) of the pneumatic striking mechanism (6).

6. A manufacturing process in respect of a hand-held power tool, said process comprising the following steps:
making holes (41, 46) in a metal strip (30, 91);
shaping the metal strip (30, 91) to form a tube;
joining the longitudinal edges (53, 92) of the shaped metal strip (30, 91) by means of a seam (55, 107) and/or by a positive closure (108, 109) achieved by interlocking teeth; and inserting a piston-shaped striker (13) into the tube (20), fully closed by the seam (55, 107) and/or by a positive closure (108, 109) achieved by interlocking teeth, the piston-shaped striker (13) resting against the inside of the tube (20).

7. A manufacturing process according to Claim 6, **characterized in that** a punch is applied to a first side (43, 82) of the metal strip (30, 91) for punching the holes (41, 46) in the metal strip (30, 91), and the first side (43, 82) is shaped to form the inside (21) of the tube (20).

8. A manufacturing process according to Claim 6 or 7, **characterized in that** the longitudinal edges (53, 92) are welded together.

9. A manufacturing process according to one of Claims 6 to 8, **characterized in that** the tube (20), closed by means of the seam (55, 107), is drawn over a calibration piston (70), the circumference of which is between 0.5% and 2% larger than a width (31, 95) of the metal strip (30, 91).

## Revendications

1. Machine-outil manuelle ayant un mécanisme de percussion pneumatique (6) qui comporte un excitateur entraîné par moteur (12), un tube de guidage (20) et un percuteur en forme de piston (13), dans laquelle le percuteur en forme de piston (13) est guidé à travers un côté intérieur (21) du tube de guidage (20) et enferme, avec l'excitateur (12), un ressort pneumatique (15) dans le tube de guidage (20), **caractérisée en ce que** le tube de guidage (20) est formé à partir d'une bande de tôle (30, 91) pliée pour former un tube, dont deux bords longitudinaux opposés (53, 92) sont assemblés par un cordon (55, 107) et/ou par fixation par complémentarité de formes dentées (108, 109).

2. Machine-outil manuelle selon la revendication 1, **caractérisée en ce que** le cordon est enroulé autour de l'axe de travail de manière hélicoïdale.

3. Machine-outil manuelle selon la revendication 1 ou 2, **caractérisée en ce que** des ouvertures de ventilation (23, 24) du tube de guidage (20) sont poinçonnées.

4. Machine-outil manuelle selon la revendication 3, **caractérisée en ce qu'**il y a un évasement (27) des ouvertures de ventilation poinçonnées (23, 24) au niveau du côté intérieur (21) du tube de guidage (20).

5. Machine-outil manuelle selon l'une des revendications précédentes, **caractérisée en ce que** des premières ouvertures (24) ont un premier diamètre et des secondes ouvertures (23) ont un second diamètre plus grand que le premier diamètre, dans laquelle les secondes ouvertures (23) sont agencées de manière décalée par rapport aux premières ouvertures (24) dans une direction de percussion (11) du mécanisme de percussion pneumatique (6).

6. Procédé de fabrication d'une machine-outil manuelle comportant les étapes consistant à :
créer des trous (41, 46) dans une bande de tôle (30, 91),
mettre les bandes de tôles (30, 91) en forme de tube,
assembler des bords longitudinaux (53, 92) de la bande de tôle mise en forme (30, 91) par un cordon (55, 107) et/ou fixation par complémentarité de formes dentées (108, 109) et
introduire un percuteur en forme de piston (13) dans le tube (20) fermé de manière circonférentielle par le cordon (55, 107) et/ou fixation par complémentarité de formes dentées (108, 109),
dans lequel le percuteur en forme de piston (13) est en contact sur le côté intérieur (21) du tube (20).

7. Procédé de fabrication selon la revendication 6, **caractérisé en ce qu'**un poinçon d'estampage est appliqué sur un premier côté (43, 82) de la bande de tôle (30, 91) afin de poinçonner les trous (41, 46) dans les bandes de tôles (30, 91), et le premier côté (43, 82) est façonné pour former un côté intérieur (21) du tube (20).

8. Procédé de fabrication selon la revendication 6 ou 7, **caractérisé en ce que** les bords longitudinaux (53, 92) sont soudés l'un à l'autre.

9. Procédé de fabrication selon l'une des revendications 6 à 8, **caractérisé en ce que** le tube (20) fermé avec le cordon (55, 107) est tiré au-dessus d'un piston de calibrage (70) dont la circonférence est entre 0,5 % et 2 % plus grande qu'une largeur (31, 95) de la bande de tôle (30, 91).
